# DEMANDE DE BREVET EUROPEEN

(11) **EP 0 012 047 A1**
(43) Date de publication de la demande: **11.06.1980**
(21) Numéro de dépôt: 79400807.8
(22) Date de dépôt: 30.10.1979
(51) Int. Cl.: B22C 5/00

(54) **Procédé et installation pour régénérer les sables de moulage**

(30) Priorité: 10.11.1978 FR 7831830
(71) Demandeur: S.A. FONDERIES GAILLY Société Anonyme Française, F-08000 Charleville-Mezieres (FR)
(72) Inventeur: Willame, Jean, F-59131 Rousies (FR); Cappelletto, Renzo, Tavers F-45190 Beaugency (FR)
(74) Mandataire: Bouju, André

(57) **Abrégé**

Dans le procédé pour régénérer automatiquement les sables de moulage utilisés en fonderie, on malaxe le sable usé (3), on prélève par intermittence une éprouvette cylindrique de sable, on dètermine des propriétés physiques de cette éprouvette et on transmet les résultats obtenus à un calculateur (17) qui détermine les quantités d'eau, de bentonite, de noir et analogue à ajouter au sable usé, puis commande automatiquement l'addition de ces quantités au sable usé.

## Description

La présente invention concerne un procédé pour régénérer les sables de moulage utilisés en fonderie.

L'invention vise également l'installation pour la mise en oeuvre de ce procédé.

On sait que pour mouler des pièces de fonderie on utilise des moules confectionnés à partir de sable lié avec de la bentonite. Ces sables de moulage sont, en outre, additionnés de "noir" pour sable de moulage qui est un produit carboné agissant en tant qu'antioxydant. Lors de la coulée du métal dans de tels moules, ces derniers sont portés à haute température, ce qui entraîne la transformation chimique irréversible d'une partie de la bentonite et du noir, de sorte que le sable n'est plus utilisable directement pour confectionner d'autres moules. Il est nécessaire de ce fait de régénérer ce sable de moulage en lui additionnant des quantités prédéterminées d'eau, de bentonite, et de noir ou produit analogue. Cette régénération a lieu dans des appareils tels que broyeurs, malaxeurs, ou mélangeurs qui sont alimentés en sable à recycler, soit en continu, soit en charges successives appropriées à la capacité de l'appareil. Ces appareils permettent de régénérer le sable de moulage pour le rendre apte au moulage en mélangeant à ce dernier aussi intimement que possible les différents éléments qui entrent dans sa composition.

Les caractéristiques physiques des sables de moulage, régénérés dans de tels appareils dépendent essentiellement des taux de régénération des éléments constitutifs du sable, et plus particulièrement l'eau et la bentonite, mais également de l'efficacité du traitement qu'ils y subissent. Les taux d'incorporation de ces éléments essentiels dépendent des caractéristiques du sable à régénérer qui sont influencées par un nombre important de facteurs parmi lesquels on peut citer : les caractéristiques du sable avant coulée, la température de la coulée, le temps de refroidissement du métal dans le moule en sable, le volume et la surface des pièces coulées, le poids et la nature des noyaux, le temps de refroidissement du sable, le volume du sable dans la sablerie et la fréquence des changements de fabrication.

Dans ces conditions, il est très difficile de déterminer à l'avance les quantités de bentonite et d'eau à incorporer dans le sable à chaque opération de régénération. Aussi, dans la pratique, a-t-on généralement re- recours à un opérateur qui teste manuellement le sable en cours de préparation et qui incorpore les additifs (eau, bentonite et noir) en fonction de l'impression globale qu'il retire de son toucher manuel. Quand la fonderie dispose d'un laboratoire d'analyse des sables, les résultats de ces analyses sont communiqués périodiquement à l'opérateur afin de limiter des erreurs d'appréciation. La régularité des résultats ainsi fournis est très aléatoire, de sorte qu'un certain nombre d'appareils ont été imaginés pour pallier cet inconvénient. Dans la très grande majorité des cas, ces appareils ne permettent de régler que la teneur en eau du sable, la teneur en bentonite étant ajustée uniquement en fonction des résultats des essais effectués en laboratoire. Jusqu'ici aucun de ces appareils ne donne satisfaction dans la pratique, pour les deux raisons essentielles suivantes :
. d'une part, il est très difficile de déterminer rapidement, dans une plage de température comprise entre 15° C et 90° C la teneur en eau du sable de moulage, et
. d'autre part, la teneur en eau nécessaire pour rendre un sable apte, varie en permanence en fonction de l'ensemble des éléments qui entre dans sa composition, de sorte qu'il est inutile de vouloir ajuster cette teneur en eau.

On connaît d'autre part une méthode selon laquelle on mesure des propriétés physiques d'échantillons cylindriques prélevés sur le sable usé et on détermine à l'aide d'un ordinateur les quantités d'eau, de bentonite, d'argile et autres produits à ajouter au sable usé pour le régénérer.

L'expérience a toutefois montré que cette méthode était peu fiable et donnait lieu à des résultats non reproductibles.

La présente invention a pour but de remédier aux inconvénients précités, en créant un procédé et une installation permettant de régénérer d'une manière très efficace et automatique les sables de moulage utilisés en fonderie.

Dans le procédé pour régénérer automatiquement les sables de moulage, on malaxe le sable usé, on prélève par intermittence une éprouvette cylindrique de sable, on détermine des propriétés physiques de cette éprouvette et on transmet les résultats obtenus à un calculateur qui détermine les quantités d'eau, de bentonite, de noir et analogue à ajouter au sable usé, puis commande automatiquement l'addition de ces quantités au sable usé.

Suivant l'invention, ce procédé est caractérisé en ce qu'on mesure par intermittence l'aptitude au serrage de l'éprouvette en déterminant la réduction de hauteur de cette dernière sous l'effet d'une force déterminée, en ce que le calculateur détermine à partir du résultat de cette mesure et de la température de l'éprouvette la quantité d'eau à ajouter au sable, en ce qu'on mesure ensuite la résistance à l'écrasement de l'éprouvette précitée, et en ce que le calculateur détermine à partir des résultats des mesures de l'aptitude au serrage et de la résistance à l'écrasement de l'éprouvette, la quantité de bentonite, de noir et analogue à ajouter au sable usé.

L'expérience a montré que les résultats des mesures précitées de l'aptitude au serrage et de la résistance à l'écrasement du sable rendaient compte d'une manière très satisfaisante des qualités nécessaires au sable pour le rendre apte au moulage.

Etant donné que les résultats des mesures précitées dépendent directement des teneurs en eau et en bentonite du sable, il suffit de transmettre ces résultats au calculateur pour obtenir directement les quantités nécessaires d'ingrédients à ajouter au sable. Le calculateur peut ensuite commander directement à partir des résultats de ces calculs, l'introduction d'eau, de bentonite et de noir pour sable de moulage, dans le sable à régénérer.

L'invention vise également une installation pour régénérer automatiquement les sables de moulage utilisés en fonderie. Cette installation comprend un malaxeur destiné à recevoir le sable usé, des moyens pour prélever automatiquement et par intermittence une éprouvette cylindrique de sable, des moyens pour déterminer des propriétés physiques de cette éprouvette, des moyens pour transmettre les résultats obtenus à un calculateur capable de déterminer les quantités d'eau, de bentonite, de noir et/ou produit analogue à ajouter au sable usé et de commander des moyens pour additionner les quantités précitées au sable usé.

Cette installation est caractérisé en ce qu'elle comprend des moyens pour mesurer automatiquement et par intermittence l'aptitude au serrage de l'éprouvette, ces moyens comprenant des moyens pour déterminer la réduction de hauteur de cette dernière sous l'effet d'une force déterminée, un calculateur capable de déterminer à partir du résultat de cette mesure et de la température de l'éprouvette, la quantité d'eau à ajouter au sable, des moyens pour mesurer automatiquement la résistance à l'écrasement de l'éprouvette ayant subi la mesure précitée, le calculateur étant en outre capahle de calculer à partir des résultats des mesures de l'aptitude au serrage et de lu résistance à l'écrasement de l'éprouvette, la quantité de bentonite, de noir et/ou produit analogue à ajouter au sable usé.

Grâce à l'utilisation en combinaison avec le malaxeur, de moyens de mesures des qualités du sable et d'un calculateur, on rend la régénération du sable entièrement automatique, ce qui supprime toute appréciation aléatoire susceptible d'entraîner des erreurs.

Selon une version préférée de l'invention, les moyens pour mesurer l'aptitude au serrage d'un échantillon de sable de moulage, comprennent un cylindre dans lequel peut coulisser un piston actionné par un vérin, des moyens pour introduire le sable à tester dans ce cylindre, un couvercle actionné par un vérin pour obturer le cylindre après remplissage de ce dernier par le sable à tester, et un capteur pour mesurer la course du piston dans le cylindre rempli par le sable à tester.

La mesure de la course de ce piston dans le cylindre rempli de-sable à tester, obtenue sous l'effet d'une pression déterminée appliquée au piston, rend compte de l'aptitude au serrage du sable. A partir de cette mesure, on peut déterminer au moyen du calculateur la quantité d'eau nécessaire pour régénérer le sable, ce calculateur contenant en mémoire une relation mathématique déterminée expérimentalement.

De préférence également, les moyens pour mesurer la résistance à l'écrasement de l'échantillon de sable de moulage précité, comprennent un second piston disposé à l'extérieur du cylindre et déplaçable suivant l'axe de ce cylindre vers le premier piston, l'extrémité de ce second piston comportant un capteur de force.

Grâce à ce capteur de force, on peut déterminer la force nécessaire pour écraser l'échantillon de sable placé entre les deux pistons précités, cet échantillon de sable étant extrait du cylindre.

D'autres particularités et avantages de l'invention apparaîtront encore dans la description ci-après.

Aux dessins annexes, donnés à titre d'exemples non limitatifs
- La Figure 1 est une vue schématique de l'installation conforme à l'invention,
- La Figure 2 est une vue en élévation de l'appareil pour mesurer l'aptitude au serrage et la résistance à l'écrasement d'un échantillon de sable de moulage,
- La Figure 3 est une autre vue en élévation perpendiculaire à celle de la Figure 2.

On va tout d'abord décrire l'installation conforme à l'invention. On décrira ensuite le procédé conforme à l'invention en même temps que le fonctionnement de l'installation précitée.

En référence à la Figure 1, l'installation pour régénérer le sable de moulage utilisé en fonderie comprend un malaxeur 1 comportant une pale rotative de malaxage 2. Ce malaxeur 1 est alimenté en sable de moulage 3 destiné à être régénéré, par une trémie d'alimentation 4. L'installation comprend en outre, une conduite 5 d'alimentation en eau et des moyens d'alimentation en bentonite 6 et en noir pour sable de moulage 7, constitués par exemple par des vis hélicoidales doseuses 8 et 9.

La paroi latérale du malaxeur 1 comporte une trappe 10 pour prélever périodiquement des échantillons de sable. Cette trappe 10 est reliée par une goulotte inclinée 11 à un appareil 12 pour mesurer l'aptitude au serrage et la résistance à l'écrasement de l'échantillon de sable prélevé à la trappe 10 précitée. La structure détaillée de l'appareil 12 sera décrite plus loin en référence aux Figures 2 et 3.

Dans la réalisation représentée sur la Figure 1, la trémie 4 est posée sur des pesons 13 qui permettent de peser le sable qui est introduit dans le malaxeur 1. Cette trémie 4 comporte, en outre, une sonde 14 pour mesurer la température du sable.

D'autre part, la conduite 5 d'alimentation en eau comporte une vanne électromagnétique 15 qui est précédée par un compteur d'eau 16.

L'installation conforme à l'invention comporte, d'autre part, un calculateur 17 qui est relié aux différents appareils de mesure de l'installation.

On a repéré en 19 la liaison existant entre le calculateur 17 et la sonde de température 14, en 18 la liaison entre le calculateur 17 et les pesons 13, en 20 la liaison avec le capteur 21 de mesure de l'aptitude au serrage du sable prélevé dans le malaxeur 1, en 22 la liaison avec le capteur 23 de mesure de la résistance à l'écrasement de cet échantillon de sable et en 24 la liaison avec le compteur d'eau 16.

Comme on le décrira plus en détail lors de la description du fonctionnement de l'installation conforme à l'invention, le calculateur 17 est capable, à partir des résultats des mesures qui lui sont transmises par les différents organes de mesure au moyen des liaisons précitées, de commander le fonctionnement de la vanne 15 de la conduite 5 d'alimentation en eau du malaxeur 1, la vis doseuse 8 d'alimentation en bentonite et la vis doseuse 9 d'alimentation en noir pour sable de moulage. On a repéré à cet effet en 25, la liaison entre le calculateur 17 et la vanne d'alimentation en eau 15, en 26 la liaison entre le calculateur 17 et la vis doseuse 8 d'alimentation en bentonite, et en 27 la liaison avec la vis doseuse 9 d'alimentation en noir.

On va maintenant décrire plus en détail, en référence aux ligures 2 et 3, l'appareil 12 de mesure de l'aptitude au serrage et la résistance à l'écrasement d'un échantillon de sable de moulage prélevé par la trappe 10 du malaxeur 1.

Cet appareil 12 comprend un bâti 28 portant un cylindre 29 d'axe vertical en position de service. Sous ce cylindre 29 est disposé un piston 30 pouvant coulisser dans ce cylindre 29 sous l'action d'un vérin hydraulique 31.

Au-dessus du cylindre 29 débouche la goulotte inclinée 11 qui permet d'acheminer vers ce cylindre 29 un échantillon de sable prélevé dans le malaxeur 1 après ouverture de la trappe 10.

L'appareil 12 comporte, d'autre part, un couvercle 32 actionné par un vérin pneumatique 33 pour obturer le cylindre 29 après remplissage de ce dernier par le sable à tester. Ce couvercle 32 est mobile perpendiculairement à l'axe du cylindre 29. Le déplacement de ce couvercle 32 est à cet effet guidé par des glissières horizontales 32a.

En outre, le piston 30 est relié par une tige coudée 34 à un capteur de déplacement 21 qui permet de mesurer la course du piston 30 à l'intérieur du cylindre 29 et par suite détermine l'aptitudeau serragedu sable introduit dans le cylindre 29.

L'appareil 12 comprend, de plus, un vérin pneumatique 36 disposé au-dessus du cylindre 29 et dans l'axe de ce dernier. Ce vérin pneumatique 36 est déplaçable vers le cylindre 29. Ce vérin 36 porte un capteur de force 23 qu'il déplace vers le cylindre 29.

On va maintenant décrire le fonctionnement de l'installation précitée et en même temps le procédé conforme à l'invention.

Le sable de moulage à régénérer est introduit dans le malaxeur 1 au moyen de la trémie 4. Le poids du sable introduit dans le malaxeur 1 est mesuré au moyen des pesons 13. La sonde 14 qui plonge dans la trémie 4 mesure la température du sable. Les mesures effectuées par les pesons 13 et la sonde 14, sont transmises au calculateur 17 qui les enregistre en mémoire.

Après une courte période de malaxage, un échantillon de sahlc est prélevé dans le malaxeur 1 et est introduit dans le cylindre 29 au moyen de la goulotte 11. A cet instant, le piston 30 est situé à la partie inférieure du cylindre 29 comme indiqué sur les figures 1 à 3. Après remplissage du cylindre 29 par le sable à tester, on déplace (voir flèche F de la Figure 1) le couvercle 32 en actionnant le vérin 33 de façon à obturer la partie supérieure du cylindre 29.

Dans ce mouvement, le couvercle 32 agit comme une racle qui évacue le surplus de sable. Le sable contenu dans le cylindre 29 est ensuite serré contre le couvercle 32 par le piston 30 jusqu'à obtenir une pression prédéterminée égale par exemple à 10 kg/cm². Le déplacement du piston 30 est mesuré par le capteur de déplacement 21 qui envoie cette information au calculateur 17.

On ouvre ensuite le couvercle 32 et on extrait l'échantillon de sable pressé hors du cylindre 29 par déplacement du piston 30 vers le haut. L'échantillon de sable est alors évacué. Quelques instant avant la fin du cycle du malaxeur, un nouvel échantillon est prélevé et pressé, comme décrit ci-dessus. Avant d'être évacué il est comprimé par le vérin 36 contre le piston 30 hors du cylindre 29 jusqu'à écrasement. La force requise pour obtenir cet écrasement est mesurée par le capteur de force 23. Ce dernier envoie vers le calculateur 17 un signal proportionnel à cette force.

A partir des résultats des mesures, de la température mesurée par la sonde 14, du poids du sable déterminé par le peson 13, de l'aptitude au serrage déterminée par le capteur de déplacement 21 et la résistance à l'écrasement mesurée par le capteur de force 29, le calculateur 17 calcule les quantités d'eau, de bentonite et de noir pour sable de moulage qu'il est nécessaire d'introduire dans le malaxeur pour régénérer le sable en vue de sa .

Le calculateur 17 détermine la quantité d'eau nécessaire à l'aide de la relation suivante :

Dans cette relation, V est le volume d'eau, P est le poids du sable, K est un coefficient déterminé expérimentalement, variant sensiblement entre O et O,2 suivant la nature du sable, ASV est l'aptitude au serrage visée, ASM est l'aptitude au serrage mesurée. BT est un correctif tenant compte de la température, variant généralement entre 0 et 2 %. Lorsque ASM est inférieure à une certaine valeur ASo prédéterminée, la valeur ASM est mathématiquement corrigée par le calculateur , proportionnellement à l'écart qui le sépare de ASo.

Le calculateur 17 détermine la quantité de bentonite nécessaire en calculant tout d'abord l'indice de cohésion Ic à l'aide de la relation Ic = Rec/(ASM) (2) dans laquelle Rec est la résistance à l'écrasement du sable, ASM est l'aptitude au serrage mesurée. Cet indice Ic est comparé à l'indice I_{c} visé et la quantité de bentonite nécessaire et déterminée de façon à ajuster l'indice Ic mesuré à l'indice I_{c} visé.

La quantité de noir pour sable de moulage est calculée en multipliant la quantité de bentonite calculée comme indiqué ci-dessus par une constante prédéterminée comprise entre 0 et 1.

A partir des résultats des calculs précités, le calculateur 17 envoie au compteur d'eau 16 et à la vanne électromagnétique 15, des signaux pour commander l'introduction de la quantité nécessaire d'eau dans le malaxeur 1. De même, le calculateur 17 envoie aux vis doseuses 8 et 9 des signaux pour commander l'introduction dans le malaxeur 1 des quantités appropriées de bentonite et de noir. Le sable additionné des ingrédients précités est ensuite malaxe pendant une durée suffisante pour obtenir une homogénéité parfaite des différents constituants. Ledéchar- gement du sable de moulage régénéré peut être commandé automatiquement.

On donne ci-après un exemple numérique.

On introduit dans le malaxeur 1 000 kg de sable à régénérer. On prélève un échantillon de ce sable et on mesure son aptitude au serrage; on trouve 21 % (ASM) alors que la valeurs visée est de 43 % (A_{SV}) .

A partir de la formule (1) précédente, le calculateur détermine la quantité d'eau à ajouter au sable. Le calcul donne 16,9 litres d'eau.

En fin de cycle de malaxage, on vérifie en faisant une nouvelle mesure de l'aptitude de serrage du sable que cette dernière est bien égale ou proche de la valeur visée.

On mesure ensuite sur l'échantillon de sable, la résistance à l'écrasement. On trouve 1 100 g/cm².

A partir de la formule (2), le calculateur détermine l'indice de cohésion I_{c}. Le calcul donne 24, 58. Cette valeur est inférieure à la valeur limite visée égale à 25. Le calculateur commande alors une augmentation du temps de fonctionnement de la vis doseuse de bentonite pour le cycle de malaxage suivant. Cette augmentation se fait par paliers de 10/16ème de secondes, jusqu'à obtenir un indice de cohésion supérieur à 25 et inférieur à 30.

Le même calcul est effectué pour le dosage du noir en augmentant le temps de fonctionnement de la vis doseuse de noir de 50% de celui de la vis doseuse de bentonite.

Ainsi qu'il ressort de la description précitée, la mise en oeuvre du procédé et de l'installation conformes à l'invention est entièrement automatique. Ainsi on évite toute intervention manuelle, susceptible d'introduire des dans le dosage des ingrédients.

Les mesures effectuées sur l'échantillon de sable prélevé dans le malaxeur, sont exécutées très rapidement, de sorte que ces mesures n'interrompent pas la régénération du sable. Les résultats de ces mesures sont transmis directement au calculateur 17 qui aussitôt commande l'addition des quantités d'ingrédients nécessaires pour régénérer le sable.

Bien entendu l'invention n'est pas limitée à l'exemple que l'on vient de décrire et on peut apporter à celui-ci de nombreuses modifications sans sortir du cadre de l'invention.

Ainsi l'appareil 12 peut être modifié de façon à séparer complètement les organes de mesure de l'aptitude au serrage et de ceux de la mesure de la résistance à l'écrasement des échantillons de sable. Les organes de commande de cet appareil 12, ainsi que les capteurs de mesure de ce dernier, peuvent bien entendu être remplacés par des organes ou capteurs assurant des fonctions équivalentes, pourvu que ces capteurs soient capables d'envoyer au calculateur des informations reproductibles. De même l'appareil peut être adapté à un malaxeur continu. Dans ce cas, le calculateur 17 actionnera des systèmes de réglage de débits et non de volume des différents adjuvants.

La goulotte 11 de prélèvement de sable peut comporter en outre un diviseur pour aérer le sable prélevé afin de le rendre mieux apte à être testé par l'appareillage 12. Bien entendu, la trappe 10 peut être remplacée par tout autre dispositif d'évacuation ou de prélèvement.

Pour la régulation de l'argile bentonite et du noir, on peut remplacer les paliers de 10/16ème de secondes (voir exemple) par tous autres paliers de durée réglable. On peut aussi prendre la moyenne de deux mesures successives et corriger la quantité d'ingrédients ajoutés soit au moyen du système précédemment décrit soit proportionnellement à l'écart entre I_{c} visé et le mesuré.

Dans le cas particulier des malaxeurs continus à double cuve, une autre réalisation de l'invention consiste à placer un seul appareil 12 de mesure de l'aptitude au serrage et de la résistance à l'écrasement dans l'angle compris entre les deux cuves cylindriques.

Une première trappe de prélèvement 10 est placée sur la première cuve dans laquelle arrive le sable â régénérer à un emplacement tel qu'une deuxième trappe de prélèvement 10 puisse être placée sur la deuxième cuve a un emplacement proche de la sortie du sable préparé.

La régulation du débit d'eau pour obtenir l'aptitude au serrage visé se fera, à une fréquence élevée, de l'ordre de 15 secondes par exemple, au moyen des éprouvettes prises par la trappe 10 de la première cuve. Le contrôle de l'aptitude au serrage final et la mesure de la résistance à l'écrasement permettant le calcul de l'indice de cohésion et donc la régulation des additions d'ingrédients se feront, à une fréquence plus faible, de l'ordre de deux minutes par exemple, au moyen des éprouvettes prises par la trappe 10 de la deuxième cuve.

## Revendications

1. Procédé pour régénerer automatiquement les sables de moulgages, dans lequel on malaxe le sable usé, on parélève par intermittence une éprouvette cylindrique de sable, on détermine des propriétés physiques de cette éprouvette, on transmet les résultats obtenus à un calculateur qui détermine les quantités d'eau, de bentonite, de noir et analogue à ajouter au sable usé, puis commande automatiquement l'addition de ces quantités au sable usé, caractérisé en ce qu'on mesure par intermittence l'aptitude au serrage de l'éprouvette en déterminant la réduction de hauteur de cette dernière sous l'effet d'une force déterminée, en ce que le calculateur détermine à partir du résultat de cette mesure et de la température de l'éprouvette la quantité d'eau à ajouter au sable, en ce qu'on mesure ensuite la résistance à l'écrasement de l'éprouvette précitée, et en ce que le calculateur détermine à partir des résultats des mesures de l'aptitude au serrage et de la résistance à l'écrasement de l'éprouvette, la quantité de bentonite, de noir et analogue à ajouter au sable usé.

2. Procédé conforme à la revendication 1, caractérisé en ce que le calculateur détermine la quantité d'eau nécessaire à l'aide de la relation suivante : dans laquelle V est le volume d'eau,P est le poids de sable, K est un coefficient variant sensiblement entre O et 0,2 suivant la nature du sable, ASV est l'aptitude au serrage visée, ASM est l'aptitude au serrage mesurée, BT est un correctif tenant compte de la température, variant sensiblement entre O et 2 %, et en ce que lorsque ASM est inférieur à une certaine valeur ASo prédéterminée, la valeur ASM est mathématiquement corrigée proportionnellement à l'écart qui la sépare de ASo.

3. Procédé conforme a la revendication 2, caractérisé en ce que le calculateur détermine la quantité de bentonite nécessaire en calculant tout d'abord un indice de cohésion le du sable à l'aide de la relation: le=Rec/(ASM), dans laquelle Rec est la résistance à l'écrasement du sable, ASM est l'aptitude au serrage mesurée, cet indice le est compare à l'indice 1_{c} visé et la quantité de bentonite nécessaire est déterminée de façon à ajuster l'indice Ic mesuré à l'indice I_{c} visé.

4. Installation pour régénérer automatiquement les sables de moulage, comprenant un malaxeur destiné à recevoir le sable usé, des moyens pour prélever automatiquement et par intermittence une éprouvette cylindrique de sable, des moyens pour déterminer des propriétés physiques de cette éprouvette, des moyens pour transmettre les résultats obtenus à un calculateur capable de déterminer les quantités d'eau, de bentonite, de noir et/ou produit analogue à ajouter au sable usé et de commander des moyens pour additionner les quantités précitées au sable usé, caractérisée en ce qu'elle comprend des moyens pour mesurer automatiquement et par intermittence l'aptitude au serrage de l'éprouvette, ces moyens comprenant des moyens pour déterminer la réduction de hauteur de cette dernière sous l'effet d'une force déterminée, un calculateur capable de déterminer à partir du résultat de cette mesure et de la température de l'éprouvette, la quantité d'eau à ajouter au sable, des moyens pour mesurer automatiquement la résistance à l'écrasement de l'éprouvette ayant subi la mesure précitée, le calculateur étant en outre capable de calculer à partir des résultats des mesures de l'aptitude au serrage et de la résistance à l'écrasement de l'éprouvette, la quantité de bentonite, de noir et/ou produit analogue à ajouter au sable usé.

5. Installation conforme à la revendication 4, caractérisee en ce que les moyens pour mesurer l'aptitude au serrage d'un échantillon de sable prélevé dans le malaxeur, comprennent un cylindre dans lequel peut coulisser un piston actionné par un vérin, des moyens pour introduire le sable à tester dans ce cylindre, un couvercle actionné par un vérin pour obturer le cylindre après remplissage de ce dernier par le sable à tester et un capteur pour mesurer la course du piston dans le cylindre rempli par le sable à tester.

6. Installation conforme à la revendication 5, caractérisée en ce que les moyens pour mesurer la résistance à l'écrasement d'un échantillon de sable de moulage, comprennent un second piston disposé à l'extérieur du cylindre et déplaçable suivant l'axe de ce cylindre vers le premier piston, l'extrémité de ce second piston comportant un capteur de force.
